# EUROPÄISCHE PATENTSCHRIFT

(11) **EP 0 129 862 B1**
(45) Veröffentlichungstag und Bekanntmachung des Hinweises auf die Patenterteilung: **23.03.1988**
(21) Anmeldenummer: 84107155.8
(22) Anmeldetag: 22.06.1984
(51) Int. Cl.: E05B 27/06

(54) **Schloss-Schlüsselsystem**
Lock and key system
Système de serrure et clé

(30) Priorität: 28.06.1983 DE 3323193
(43) Veröffentlichungstag der Anmeldung: 02.01.1985
(73) Patentinhaber: IKON AKTIENGESELLSCHAFT Präzisionstechnik, D-7000 Stuttgart 1 (DE)
(72) Erfinder: Tietz, Werner, D-1000 Berlin 47 (DE)

(56) Entgegenhaltungen:
- EP-A- 0 067 388
- FR-A- 2 263 360
- FR-A- 2 451 983

## Beschreibung

Die Erfindung betrifft ein Schloß-Schlüsselsystem gemäß dem Oberbegriff des Patentanspruchs 1.

Aus der EP-A-0067 388 ist ein Drehzylinderschloß bekannt, bei dem mehrere Gattungen von Abtaststiften vorgesehen sind. Diese bestehen jeweils aus einem Kopfteil und einem Schaft. Von einander abweichend sind die Kopfhöhen bzw. die Schaftlängen dieser Stiftgattungen. Diesen Abtaststiften sind abgesetzte Bohrungen im Zylinderkern zugeordnet. Durch die unterschiedlichen Gattungen der Abtaststifte können diese mit den Bohrungen im Schlüsselschaft abgestimmt werden bzw. ein Teil der Stifte läßt sich als Blindstifte benutzen. Nachteilig ist hierbei nicht nur die Notwendigkeit der Herstellung unterschiedlicher Stifte jeweils mit Kopf und Schaft aber abweichender Kopfhöhe bzw. Schaftlänge, sondern auch die Einbringung von genau definierten Bohrungen mit Ansätzen.

Der Erfindung liegt die Aufgabe zugrunde die Variationsmöglichkeiten bei einem Schloß-Schlüsselsystem der eingangs genannten Art mit einfachen Mitteln zu erhöhen.

Gelöst wird diese Aufgabe erfindungsgemäß mit den Merkmalen des Patentanspruchs 1. Vorzugsweise Weiterbildungen ergeben sich aus den Unteransprüchen.

Der besondere Vorteil der Erfindung ist darin zu sehen, daß einerseits durch die Sperrippe selbst die Variationsmöglichkeiten erhöht werden können, andererseits aber auch der Absatz in der Bohrung durch die der oder den Rippen zugeordneten Gehäuselängsnuten gebildet werden, so daß keine besonderen Bearbeitungen wie Stufenbohrungen mehr notwendig sind. Schließlich sind die erfindungsgemäß zur Anwendung kommenden Abtaststifte sehr leicht herzustellen.

Die Erfindung wird an Hand der Ausführungsbeispiele darstellenden Figuren 1 bis 5 näher erläutert. Hiervon zeigt die Fig. 1 eine Draufsicht eines Horizontallängsschnitts eines Schlüssels, der mit beiderseitigen, höhen- und tiefenmodulierten Sperrippen versehen ist, die durch Stifte verschiedener Gattungen und Aufgabenstellungen abgetastet werden.

Die Fig. 2 a und 2 b zeigen Querschnitte von Schloß und Schlüssel, die sich an den Schnittebenen I-I und 11-11 der Fig. 1 darbieten.

Fig. 3 läßt Ausführungsmöglichkeiten für Einzelschlösser erkennen, deren Variationen allein durch unterschiedliche Verteilung von Erhebungen und Vertiefungen an den Sperrippen bewirkt sind. Um zu zeigen, daß diese Schlösser erfindungsgemäß zu einer durch einen übergeordneten Schlüssel betätigbaren Anlage erhoben werden können, ist der zugehörige Hauptschlüssel beigegeben worden. Die Fig. 4, 5a und 5b zeigen Ausführungen mit Quadrorippen.

Der in Fig. 1 dargestellte Schlüsselschaft 1 weist beiderseitige höhenmodulierte Sperrippen 2, 3 auf, deren Erhebungen 4, 5, 6, 9, 10 von Stiften der Gattung A und deren Vertiefungen 7, 11 und 12 Stiften der Gattung B abgetastet werden. Wie aus der Fig. 1 ersichtlich, bedürfen die die Vertiefungen abtastenden Stifte der Gattung B einer größeren Länge, um abgleichen zu können, als die die Erhebungen abtastenden Stifte der Gattung A.

Die Stifte beider Gattungen A und B sind mit Ansätzen versehen und laufen in Lagerbohrungen 18 (s. Fig. 2a, 2b), die abgesetzt sind. Damit ist gegeben, daß die A- und B-Stifte mit ihren Ansätzen in die Abstufungen der Bohrungen 18 eintreten können.

Die Vertiefungen 8 und 13 arbeiten mit Stiften der Gattung C zusammen, die die Arbeitsweise von Schlössern, die auf eine Zusammenarbeit mit ^{%,}jeweiligen Schlüsseln verschiedener Sperrippenmodulationen programmiert sind, sichern und diese zu einer Anlage zusammenzufassen gestatten. Diese Stifte der Gattung C können auch als Füllstifte bezeichnet werden. Sie sind ohne Ansatzstücke ausgebildet, bleiben also vor den Abstufungen der Lagerbohrungen 18 stehen und gewährleisten, daß ein "Fangen" des Zylinderkerns nach anfänglicher Drehung durch Einspringen des in dergleichen Ebene liegenden, federbelasteten Gehäusestifts vermieden wird.

Die Fig. 2a und 2b zeigen Ansichten der Querschnitte I-I und II-II der Fig. 1. Sie lassen den mit 14 bezeichneten Zylinderkern im Gehäuse 15 erkennen, wobei der Zylinderkern 14 abgesetzte Bohrungen 18 aufweist, in denen die Abtaststifte lagern. Da in Fig. 2a Sperrippenerhöhungen 4, 9 des eingeführten Schlüssels 1 abgetastet werden, sind an diesen Stellen Stifte der Gattung A vorgesehen. Da jedoch im Querschnittsbild II-II der Fig. 2b eine Vertiefung 7 auf der einen Seite und auf der anderen Seite eine mit der Permutation gegebene Vertiefung 13 vorgesehen sind, ist der Vertiefung 7 ein B-Stift und der Vertiefung 13 ein C-Stift zugeordnet. Die Lagerbohrungen 18 für die Abtaststifte laufen in Senkungen 16 aus. Ihnen sind Gehäusesausnehmungen 17, die zweckmäßigerweise als Gehäuselängsnut ausgebildet sind, gegenübergestellt.

Fig. 3 zeigt im unteren Teil eine beispielhafte Zahl von Einzelschlössern, die so mit Abtaststiften ausgestattet sind, daß sie zu einer von dem darüber dargestellten übergeordneten Schlüssel betätigbaren Anlage erhoben werden können. Es ist ersichtlich, daß dies erfindungsgemäß dadurch bewirkt wird, daß an den Stellen der Einzelschlösser, an denen Rippenerhebungen abgetastet werden, die beim übergeordneten Schlüssel als Vertiefungen dargeboten werden, Füllstifte C vorgesehen sind.

Die Stifte C sind an diesen Permutationsstellen in der Lage abzugleichen, ohne daß dem der gleichen Ebene angehörenden Gehäusestift Gelegenheit gegeben wäre, sperrend einzuspringen. Daß dies durch das Weglassen des Ansatzes an den C-Stiften erzielt wird, der ein Eintreten dieser Stifte in die Abstufung der Lagerbohrung verhindert, ist bereits vorstehend angedeutet worden.

Der große Vorteil der Erfindung besteht darin, eine durch Permutationen der Höhenmodulierung von Sperrippen bewirkte Variationserweiterung geschaffen zu haben, die sich den bekannten und parallel hierzu anwendbaren Variationen überlagert, so daß es ermöglicht ist, die Zahl der vor Fremdschließungen sicheren Einzelschlösser und der zu einer Anlage gehörenden Schlösser beträchtlich zu erhöhen. Hervorzuheben ist hierbei noch die Einfachheit der zu diesem Erfolg führenden Anordnungen sowie insbesondere die Tatsache, daß alle zugrundeliegenden Schlösser mit gleichen Bohrbildern ausgestattet sind. Nicht unerwähnt bleibe, daß es gelingt, die Erfindung auch an Schloß-Schlüsselsystemen zu verwirklichen, deren Schlüssel pro Flachseite mehr als eine Längssperrippe tragen.

In den Fig. 4 und 5a, 5b ist ein Ausführungsbeispiel für die der Variationserhöhung der Erfindung dienende Abtastungeines Quadroschlüssels, also eines Schlüssels mit vier Sperrippen, darstellt. Danach wird die linksseitige Erhebund 19 des in Fig. 5a oberen Sperrippenpaars von einem Stift der Gattung A abgetastet, während die rechtsseitige Erhebung 20 des unteren Sperrippenpaars von einem Stift D kontrolliert wird, der an sich funktionsmäßig einem Stift A entspricht, jedoch, da er tiefer als dieser sitzt, über eine größere Länge verfügt. Entsprechendes gilt für den Stift E. Beide Stifte A und D sind mit Ansätzen versehen, und sie sind aus rein räumlichen Gründen, etwas seitenverschoben zu den Sperrippen, mit denen sie arbeiten, angebracht. Wie Fig. 4 erkennen läßt, besitzt jede der Abtastung unterle igende Rippenseite einen Variationsstift C, der hier einer Vertiefung gegenübergestellt ist, in die er aufgrund seines fehlenden Ansatzes nicht einfallen kann. Diese Stifte C gewährleisten, wie bereits in den vorbeschriebenen Ausführungsbeispielen dargelegt, daß im Rahmen einer Permutationsreihe mit Schlüsseln gearbeitet werden kann, deren Sperrippen eine andere Ausbildung, im vorliegenden Falle an besagten Stellen statt der Vertiefungen Erhebungen darbieten.

Die in Fig. 5b dargestellte Schloß-Schlüsselkombination zeigt einen Schlüssel, der gegenüber dem.Schlüssel der Fig. 5a Sperrippenvertiefungen aufweist, deren obere linke 21 durch einen Stift der Gattung B abgetastet wird, wahrend der Vertiefung rechts unten 22 ein Stift der Gattung C gegenübersteht. Dieser Schlüssel kann ein übergeordneter sein. Er kann Schließwirkungen anstelle eines anderen aus der zugehörigen Permutationsreihe ausüben, der an der Stelle der hier gezeigten Vertiefung 22 rechts unten eine Erhöhung aufzuweisen hat.

## Patentansprüche

1. Schloß-Schlüsselsystem, bei dem die Schlösser gleiche Bohrbilder aufweisen und die Schlüssel unterschiedliche Erhebungen und Vertiefungen besitzen, die mit mehreren Gattungen von Abtaststiften (A, B, C) zusammenwirken, wobei die Stifte (A) für die Abtastung der Erhebungen gegenüber den Stiften (B) für die Abtastung der Vertiefungen kürzer sind, die Stifte (A, B) an ihren dem Schlüsselkanal zugewandten Enden mit einem Ansatz versehen sind und sämtliche Stiftlagerbohrungen nach innen abgestuft sind, dadurch gekennzeichnet, daß die Erhebungen (4, 5, 6) und Vertiefungen (7, 8) durch mindestens eine über das normale Profil hinausgehende Sperrippe gebildet sind und daß die eine Gattung (C) der Stifte ansatzlos ist und im Austausch mit den Stiften der Gattung (B) für die Abtastung der Vertiefungen dort zu einem Abgleich führend einsetzbar sind, wo anstelle der Rippenerhebungen bei Einzelschlössern beim übergeordneten Schlüssel einer Verschlußanlage Vertiefungen dargeboten werden.

2. Schloß-Schlüsselsystem nach Anspruch 1, dadurch gekennzeichnet, daß den Abtaststiften (A, B, C) durchgehende Gehäuselängsnuten zugeordnet sind.

3. Schloß-Schlüsselsystem nach den vorstehenden Ansprüchen, dadurch gekennzeichnet, daß vier Sperrippen vorgesehen sind.

## Claims

1. Lock-and-key system in which the locks have identical borehole patterns whereas the keys are provided with different elevated and recessed portions which interact with several categories of control pins (A, B, C), the pins (A) for detecting the elevated portions being shorter than the pins (B) for detecting the recessed portions, the pins (A, B) being provided with an annex at the ends facing the keyway, and all pin supporting boreholes beins graduated towards the inside, characterized by the fact that the elevated portions (4, 5, 6) and recessed portions (7, 8) are formed by at least one locking rib projecting beyond the normal profile, and further characterized by the fact that one category (C) of pins has no annex and that such category, by way of replacement by the pins of the category (B) for detecting the recessed portions, can be used for compensating purposes wherever the rib elevations of individual locks are replaced by recesses in the master keys of a locking installation.

2. Lock-and-key system as described under claim 1, characterized by the fact that continuous longitudinal casing slots are associated with the control pins (A, B, C).

3. Lock-and-key system as described in the foregoing claims, characterised by the fact that four locking ribs exist.

## Revendications

1. Système de serrure et de clé, dans lequel les serrures présentent des. schémas de perçage identiques et les clés sont munies de creux et de reliefs différents qui se combinent avec plusieurs sortes de goupilles de contrôle (A, B. C,), les goupilles A pour le palpage des reliefs étant plus courtes que les goupilles B pour le palpage des creux et les goupilles A et B étant munies à leur extrémité côté canal de la clé d'un embout et tous les alésages des paliers de goupilles étant échelonnés vers l'intérieur, caractérisé par le fait que les reliefs (4, 5, 6) et les creux (7, 8) sont formés par au moins une nervure de blocage dépassant le profil normal et que les goupilles C ne sont pas munies d'embout et sont utilisables à la place des goupilles B pour le contrôle des creux de façon à former un alignement, lorsque les nervures en relief dans les serrures individuelles sont remplacées par des nervures en creux sur le passe- partout général d'une installation de fermeture.

2. Système de serrure et de clé d'après la revendication numéro un, caractérisé par le fait que les goupilles de contrôle (A, B, C) correspondent à des rainures longitudinales du corps du cylindre.

3. Système de serrure et de clé d'après la revendication ci-dessus, caractérisé par le fait que quatre nervures de blocage sont prévues.
